# EUROPÄISCHE PATENTANMELDUNG

(11) **EP 0 291 757 A1**
(43) Veröffentlichungstag der Anmeldung: **23.11.1988**
(21) Anmeldenummer: 88107054.4
(22) Anmeldetag: 03.05.1988
(51) Int. Cl.: C21B 7/24

(54) **Vorrichtung zum Bestimmen des Schüttprofils in einem Schachtofen**

(30) Priorität: 12.05.1987 DE 3715762
(71) Anmelder: Dango & Dienenthal Maschinenbau GmbH, D-57002 Siegen (DE)
(72) Erfinder: Kreuz, Hans-Otto, Ing.Grad., D-5901 Wilnsdorf (DE); Grisse, Hans Jochen, Dipl.-Ing., D-5900 Siegen (DE)
(74) Vertreter: Pürckhauer, Rolf, Dipl.-Ing.

(57) **Zusammenfassung**

2.1. Bekannte Vorrichtungen dieser Art mit Sensoren zum mechanischen oder berührungslosen Abtasten der Mölleroberfläche eines Schachtofens, z.B. Hochofens, erfassen nur einen Radius oder einen Teilbereich der Oberfläche. Dies ergibt ein ungenaues bzw. verfälschtes Oberflächenabbild.
2.2. Um die gesamte Mölleroberfläche zumindest über ein rechtwinkliges Fadenkreuz hinweg abtasten zu können, ist am vorderen Ende einer radial in den Ofen einfahrbaren Rohrlanze eine Radareinrichtung angeordnet, deren Strahlrichtung sowohl um die Längsachse der Rohrlanze beidseitig in einem vorgegebenen Winkel als auch um eine senkrecht dazu verlaufende Querachse etwa um den gleichen Winkel nach vorne schwenkbar ist.
2.3. Die Vorrichtung eignet sich sowohl zum fadenkreuzförmigen als auch zum zeilenweisen Abtasten der gesamten Mölleroberfläche, und ihre Abtastergebnisse können sichtbar gemacht und auch in die automatische Steuerung des Schachtofens eingegeben werden.

## Beschreibung

Die Erfindung bezieht sich auf eine Vorrichtung der im Oberbegriff des Patentanspruchs 1 angegebenen Gattung.

Für einen optimalen Betrieb eines Schachtofens, insbesondere Hochofens, ist u.a. eine genaue Kenntnis des Möller-Oberflächenprofils wichtig, wobei insbesondere im Hinblick auf die Automatisierung von Großhochöfen eine den Gegebenheiten gerecht werdende Auswertung dieser Kenntnis möglich sein muß, mit dem Ziel, eine möglichst gleichmäßige Ofenbeschickung und ein reproduzierbares Oberflächenprofil des Möllers zu erhalten.

Die DE-OS 32 33 986 zeigt eine gattungsgemäße Vorrichtung zum Bestimmen des Möllerprofils in einem Schachtofen, bei der ein an einem in der Rohrlanze verlaufenden Strang befestigtes Senkgewicht mit einem Meßkopf vorgesehen ist. In dieser Druckschrift werden auch die Nachteile rein mechanischer Abtastung der Mölleroberfläche geschildert, z.B. Eindringen in die Möllerschüttung, dadurch Veränderung derselben, Abrutschen an Böschungsschrägen an der Mölleroberfläche, dadurch Verfälschung des Oberflächenbildes. Die Vorrichtung nach DE-OS 32 33 986 vermeidet diese Nachteile zwar, aber es kann immer nur über einen Radius abgetastet werden, so daß eine Topographie der Gesamtoberfläche des Möllers nicht erhalten wird. Dazu müßten mehrere Sonden winklig zueinander eingefahren werden.

Es ist eine schwenkbare Radarsonde aus EP 0 017 664 bekannt, die am Ofenkopf lotrecht in den Ofen eingefahren wird und in eingefahrener Stellung über einen begrenzten Winkelbereich um die Achse der eingefahrenen Rohrlanze schwenkbar ist. Aber auch bei dieser Vorrichtung bleiben Flächenbereiche übrig, die nicht abgetastet werden. Der abgetastete Bereich ist praktisch nur ein Ringsegment von festgelegter Breite. Ein weiterer Nachteil sind die ständig anderen Aufprallwinkel auf der Mölleroberfläche, was zu einem verzerrten Abbild der Oberfläche führt, da die Vorrichtung wegen der Ofenbeschickungseinrichtung im Ofenkopf stark exzentrisch zur Ofenmitte angeordnet werden muß, so daß für die Auswertung eine gewisse Symmetrie fehlt.

Der Erfindung liegt die Aufgabe zugrunde, eine Vorrichtung der eingangs genannten Gattung zu schaffen, mit der ein computermäßig ohne weiteres zu erstellendes unverfälschtes Abbild des gesamten Möller-Oberflächenprofils erzielt wird.

Diese Aufgabe wird durch die Kennzeichnungsmerkmale des Patentanspruchs 1 gelöst. Zweckmäßige Weiterbildungen sind den Unteransprüchen zu entnehmen.

In der Zeichnung ist ein Ausführungsbeispiel der Erfindung dargestellt. Dabei zeigen
Fig. 1 eine Seitenansicht der Vorrichtung,
Fig. 2 eine Draufsicht derselben,
Fig. 3 eine gegenüber Fig. 1 vergrößerte Seitenansicht des vorderen und hinteren Teils der Vorrichtung,
Fig. 4 eine Ansicht in Richtung des Pfeiles IV in Fig. 3 und die
Fign. 5 bis 7 schematisch den Abtastvorgang in drei verschiedenen Ansichten.

Auf einer Plattform 1 an einem Hochofen 2, von dem lediglich die eine Hälfte des Ofenkopfs dargestellt ist, ruht auf Stützen 3 einerseits sowie einer Konsole 4 am Hochofen 2 andererseits ein Rahmen 5 mit einer Rohrlanze 6, die über ein Querhaupt 7 mit Rollen 8 in dem Rahmen 5 verfahrbar geführt ist. Am Hochofen 2 befindet sich als Lanzendurchführung 9 ein Rohrstutzen mit einem Flansch 10 und einer Lagerbüchse 11. Der Flansch 10 ist mit einem Absperrschieber 12, einer Dichtung 13 und einem Kompensator 14 versehen.

Die Rohrlanze 6 wird beispielsweise mit Hilfe eines Druckmittelzylinders 15 im Rahmen 5 verfahren. Im vorderen Ende der Lanze befindet sich eine Radareinrichtung 16 mit einer Antenne 17 und einem Radarkopf 18, der über ein Kabel 19 mit einem Steuerkasten 20 verbunden ist. Die Rohrlanze 6 ist mittels eines Motors 21 über ein Ritzel 22 und ein Zahnrad 23 in einem Lager 24 um ihre Längsachse um Winkel alpha nach beiden Seiten der durch die Längsachse verlaufenden lotrechten Ebene 25 (siehe Fig. 6) schwenkbar, so daß beim Einfahren der Rohrlanze 6 in den Ofen 2 durch die Schwenkbewegungen derselben die Mölleroberfläche 26 abgetastet wird. Das Oberflächenprofil wird auf einem Bildschirm sichtbar gemacht oder topographisch aufgezeichnet und kann auch in die automatische Hochofensteuerung eingegeben werden.

Diese Abtastmöglichkeit reicht bis zur Mitte des Ofens 2. Um auch die vor dem Lanzenende liegende Hälfte der Mölleroberfläche abzutasten, wird der Radarkopf 18 oder die Antenne 17 zusätzlich zu der Schwenkbewegung alpha der Rohrlanze 6 allmählich bis zu einem Winkel beta nach vorne geschwenkt (siehe Fig. 5), so daß das Profil der gesamten Mölleroberfläche 26 erfaßt wird. Die gestrichelten Pfeile 27 in den Fign. 5 bis 7 zeigen die Radar-Strahlrichtungen in den äußersten Schwenkstellungen. In der Praxis wird es vielfach genügen, die Mölleroberfläche auf einem rechtwinkligen "Fadenkreuz" abzutasten, d.h. die Rohrlanze 6 wird, mit dem Radarstrahl senkrecht nach unten gerichtet, zunächst bis in die Mitte des Ofens 2 eingefahren; dabei wird ein Radius abgetastet. Dann kann entweder die Verlängerung dieses Radius bis zum Gesamtdurchmesser durch Schwenken über den Winkel beta und nach Rückstellung dieser Schwenkbewegung durch Schwenken über die Winkel alpha nach rechts und links der senkrecht zum ersterwähnten Durchmesser verlaufende Durchmesser abgetastet werden, oder das seitliche Schwenken über alpha erfolgt vor dem Schwenken des Radarstrahls nach vorne über beta.

Statt die Schwenkbewegungen über die Winkel alpha durch Drehen der gesamten Rohrlanze 6 herbeizuführen, kann die Anordnung auch so getroffen werden, daß sowohl die Schwenkbewegungen über alpha als auch diejenigen über beta dadurch ausgeführt werden, daß die Radarantenne 17 alleine in die entsprechenden Richtungen, wie durch die Pfeile 27 in den Fign. 5 bis 7 angedeutet, geschwenkt wird. Der Antrieb bzw. die Antriebe für die Radarantenne 17 ist bzw. sind nicht dargestellt.

## Patentansprüche

1. Vorrichtung zum Bestimmen des Schüttprofils in einem Schachtofen mit einer über eine Rohrlanze radial in den Ofen einfahrbaren, die Oberfläche des Schüttgutes berührungslos abtastenden Meßeinrichtung, dadurch gekennzeichnet, daß am vorderen Ende der Rohrlanze (6) eine Radareinrichtung (16) angeordnet ist, deren Strahlrichtung (27) sowohl um die Längsachse der Rohrlanze (6) beidseitig in einem Winkel (alpha) als auch um eine senkrecht dazu verlaufende Querachse in einem Winkel (beta) nach vorne schwenkbar ist.

2. Vorrichtung nach Anspruch 1, dadurch gekennzeichnet, daß die Rohrlanze (6) um ihre Längsachse schwenkbar gelagert ist und daß sich der Antrieb für das Schwenken der Strahlrichtung (27) nach vorne (Winkel beta) im Radarkopf (18) bzw. an der Rohrlanze (6) befindet.

3. Vorrichtung nach Anspruch 1, dadurch gekennzeichnet, daß sich beide Antriebe für beide Schwenkbewegungen im Radarkopf (18) bzw. an der Rohrlanze (6) befinden.

4. Vorrichtung nach einem der Ansprüche 1 bis 3, dadurch gekennzeichnet, daß nur die Antenne (17) der Radareinrichtung (16) schwenkbar ist.
